# EUROPÄISCHE PATENTANMELDUNG

(11) **EP 4 703 053 A1**
(43) Veröffentlichungstag der Anmeldung: **04.03.2026**
(21) Anmeldenummer: 25197782.3
(22) Anmeldetag: 25.08.2025
(51) Int. Cl.: B06B 3/00

(54) **SONOTRODE FÜR EINE VORRICHTUNG ZUM ENTGRATEN EINES WERKSTÜCKS MIT ULTRASCHALLWELLEN**

(30) Priorität: 30.08.2024 DE 102024124852
(71) Anmelder: UltraTEC innovation GmbH, 88471 Laupheim (DE)
(72) Erfinder: Münz, Jannik Simon, 88471 Laupheim (DE); Münz, Dieter Rolf, 88471 Laupheim (DE)
(74) Vertreter: Thum, Bernhard

(57) **Zusammenfassung**

Die vorliegende Erfindung betrifft eine Sonotrode (10) für eine Vorrichtung (100) zum Entgraten eines Werkstücks (12) mit Ultraschallwellen, wobei die Sonotrode (10) umfasst:
- einen Hauptkörperabschnitt (14), der eine Längsachse (16) definiert und dazu eingerichtet ist, entlang der Längsachse (16) mit, insbesondere longitudinalen, Ultraschallschwingungen zu schwingen,
- einen Kopplungsabschnitt (18), der an einen Ultraschallwandler (20) der Vorrichtung (100) ankoppelbar ist, wobei der Ultraschallwandler (20) zur Bereitstellung der Ultraschallschwingungen eingerichtet ist, wobei über den Kopplungsabschnitt (18) eingekoppelte Ultraschallschwingungen an den Hauptkörperabschnitt (14) übertragbar sind, und
- einen Bearbeitungsabschnitt (22) zum Abgeben der Ultraschallwellen zum Entgraten des Werkstücks (12), wobei der Bearbeitungsabschnitt (22) mit dem Hauptkörperabschnitt (14) verbunden ist, wobei der Bearbeitungsabschnitt (22) mit wenigstens einem Bearbeitungsvorsprung (24) ausgebildet ist, der sich von dem Hauptkörperabschnitt (14) im Wesentlichen quer zur Längsachse (16) erstreckt, und wobei der Bearbeitungsabschnitt (22), insbesondere der wenigstens eine Bearbeitungsvorsprung (24), dazu eingerichtet ist, seitlich in eine Ausnehmung (25) des zu bearbeitenden Werkstücks (12) zum Entgraten eingebracht zu werden.

## Beschreibung

Die vorliegende Erfindung betrifft eine Sonotrode für eine Vorrichtung zum Entgraten eines Werkstücks mit Ultraschallwellen und eine Vorrichtung zum Entgraten eines Werkstücks mit Ultraschallwellen, ein Verfahren zum Betrieb der Sonotrode und/oder der Vorrichtung und ein Verfahren zum Entgraten eines Werkstücks mit einer Sonotrode.

Sonotroden sind Werkzeuge, die durch Einleiten von Ultraschallschwingungen in Resonanzschwingungen versetzt werden. Dabei wird eine Bearbeitungsoberfläche der Sonotrode in Ultraschallschwingungen versetzt, wobei hiervon Ultraschallwellen ausgekoppelt werden und zur Bearbeitung von Werkstücken, beispielsweise zum Entgraten, genutzt werden können.

Zur Durchführung des Entgratens mit Ultraschallwellen wird die mit Ultraschallschwingungen angeregte Bearbeitungsoberfläche in einen mit einem flüssigen Medium gefüllten Flüssigkeitsbehälter eingetaucht, in dem auch das zu entgratende Werkstück zumindest teilweise angeordnet ist. Durch die schwingende Bearbeitungsoberfläche werden Ultraschallschwingungen in das flüssige Medium eingeleitet und breiten sich entlang einer Schwingungsrichtung der Bearbeitungsoberfläche aus. Dadurch entsteht ein mit Ultraschallwellen beaufschlagter "Bearbeitungsstrahl" oder "Bearbeitungsbereich" in dem flüssigen Medium, in dem das zu entgratende Werkstück zum Entgraten angeordnet werden kann. Über die Ultraschallschwingungen kann in dem flüssigen Medium Kavitation hervorgerufen werden. Unter Kavitation versteht man die Bildung und Auflösung von dampfgefüllten Hohlräumen (Dampfblasen) in Flüssigkeiten. Durch den kontinuierlichen Wechsel von höheren und niedrigeren Druckbereichen, beispielsweise hervorgerufen durch die Ultraschallschwingung, kann der Dampfdruck der Flüssigkeit lokal unterschritten werden. Dies führt zur spontanen Bildung von Dampfblasen. Steigt der Umgebungsdruck an, schrumpfen die Dampfblasen und können implodieren, wodurch zusätzlich Stoßwellen in der Flüssigkeit erzeugt werden. Treffen diese Stoßwellen auf eine Festkörperoberfläche, können eventuell vorhandene Grate an der Oberfläche des zu entgratenden Werkstücks abgesprengt werden. Kavitation kann etwa entlang des Bearbeitungsstrahls auftreten. Die Ultraschallwellen lösen im Ergebnis etwaige Grate aus vorangegangenen Bearbeitungsschritten vom Werkstück und man erhält präzise ausgebildete gratfreie Kanten und Übergänge.

Grundsätzlich sind Sonotroden und Verfahren zum Entgraten eines Werkstücks mit Ultraschallwellen aus dem Stand der Technik bereits bekannt, beispielsweise aus den Dokumenten DE 10 2015 106 343 A1, DE 10 2019 006 919 B3, DE 10 2019 004 411 B4 und DE 10 2016 101 313 A1.

Die Erfinder haben erkannt, dass mit den bisher verwendeten Sonotrodengeometrien das Entgraten mit Ultraschallwellen von Werkstücken mit komplexen Geometrien schwierig durchzuführen ist. Derartige Werkstücke mit komplexer Geometrie können beispielsweise Bereiche mit Öffnungen, Bohrungen, Hinterschneidungen und/oder dergleichen aufweisen, in die sich Ultraschallwellen schwer einkoppeln lassen. Diese Bereiche können etwa aufgrund der Werkstückgeometrie nicht im Bearbeitungsstrahl angeordnet werden. Gleichermaßen lassen sich herkömmliche Sonotroden nicht hinreichend gut relativ zu diesen Bereichen positionieren.

Ausgehend vom Stand der Technik liegt der Erfindung die Aufgabe zugrunde, ein Entgraten von Werkstücken mit komplexen Geometrien mit Ultraschall zu ermöglichen.

Die Aufgabe wird erfindungsgemäß durch eine Sonotrode für eine Vorrichtung zum Entgraten eines Werkstücks mit Ultraschallwellen und eine Vorrichtung zum Entgraten eines Werkstücks mit Ultraschallwellen, ein Verfahren zum Betrieb der Sonotrode und/oder der Vorrichtung und ein Verfahren zum Entgraten eines Werkstücks mit einer Sonotrode gelöst, wie sie hierin beschrieben und in den Ansprüchen definiert sind.

Die vorliegende Erfindung sieht vor, eine Sonotrode für eine Vorrichtung zum Entgraten eines Werkstücks mit Ultraschallwellen bereitzustellen. Die Sonotrode umfasst
- einen Hauptkörperabschnitt, der eine Längsachse definiert und dazu eingerichtet ist, entlang der Längsachse mit, insbesondere longitudinalen, Ultraschallschwingungen zu schwingen,
- einen Kopplungsabschnitt, der an einen Ultraschallwandler der Vorrichtung ankoppelbar ist, wobei der Ultraschallwandler zur Bereitstellung der Ultraschallschwingungen eingerichtet ist, wobei über den Kopplungsabschnitt eingekoppelte Ultraschallschwingungen an den Hauptkörperabschnitt übertragbar sind, und
- einen Bearbeitungsabschnitt zum Abgeben der Ultraschallwellen zum Entgraten des Werkstücks, wobei der Bearbeitungsabschnitt mit dem Hauptkörperabschnitt verbunden ist, wobei der Bearbeitungsabschnitt mit wenigstens einem Bearbeitungsvorsprung ausgebildet ist, der sich von dem Hauptkörperabschnitt im Wesentlichen quer zur Längsachse erstreckt, und wobei der Bearbeitungsabschnitt, insbesondere der wenigstens eine Bearbeitungsvorsprung, dazu eingerichtet ist, seitlich in eine Ausnehmung des zu bearbeitenden Werkstücks zum Entgraten eingebracht zu werden.

Ferner sieht die vorliegende Erfindung vor, eine Vorrichtung zum Entgraten eines Werkstücks mit Ultraschallwellen bereitzustellen. Die Vorrichtung umfasst eine erfindungsgemäße Sonotrode, einen Ultraschallwandler, der zur Bereitstellung der Ultraschallschwingungen eingerichtet und an den die Sonotrode ankoppelbar ist, ein Flüssigkeitsbad, das dazu eingerichtet ist, ein flüssiges Medium aufzunehmen, und innerhalb dessen das Werkstück anordenbar ist, und eine Ausrichtungseinheit, die dazu eingerichtet ist, die Sonotrode innerhalb des Flüssigkeitsbads zu positionieren, und ferner dazu eingerichtet ist, den Bearbeitungsabschnitt seitlich in eine Ausnehmung des zu bearbeitenden Werkstücks zum Entgraten einzubringen.

Eine Sonotrode, die mit den vorstehend beschriebenen Merkmalen ausgebildet ist, sowie eine entsprechende Vorrichtung, ermöglichen das Entgraten auch von Werkstücken mit komplexer Geometrie mit Ultraschall. Derartige Werkstücke mit komplexer Geometrie, die mit bisher verwendeten Sonotrodengeometrien nicht oder nur schwierig mit Ultraschall einem Bearbeitungsschritte zum Entgraten unterzogen werden konnten, können unter Einsatz der erfindungsgemäßen Sonotrode und der erfindungsgemäßen Vorrichtung nun mit hinreichend gutem Ergebnis entgratet werden. Der Einsatzbereich des Entgratens mit Ultraschallwellen kann somit erweitert werden. Mit anderen Worten kann eine größere Vielfalt von Werkstücken auch mit komplexen Werkstückgeometrie in dem Entgraten mit Ultraschallwellen zugänglich gemacht werden.

Bisher verwendete Sonotroden erzeugen in der Regel einen Bearbeitungsstrahl bzw. Bearbeitungsbereich, der sich in Längsrichtung der Sonotrode entlang ihrer Längsachse von einem Oberflächenabschnitt der Bearbeitungsoberfläche der Sonotrode ausgehend erstreckt, durch den sich diese Längsachse erstreckt. Die Erfinder haben abweichend hiervon erkannt, dass selbst durch ein starkes Abwinkeln von Bereichen dieser Sonotrode, eine geeignete Auskopplung von Ultraschallwellen in das flüssige Medium erzielt werden kann. Diese abgewinkelten Bereiche können dann beispielsweise in eine Ausnehmung eines Werkstücks mit komplexer Geometrie, beispielsweise in eine Bohrung, eine Hinterschneidung und/oder dergleichen eingebracht werden. Dadurch sind auch im Werkstück verborgen liegende Kanten erreichbar, an denen bei einem vorangegangenen Fertigungsschritt zur Herstellung des Werkstücks ein Grat zurückgelassen wurde. Mittels der erfindungsgemäßen Sonotrode kann nun auch ein derartiger verdeckt liegender Grat durch Ultraschallwellen entfernbar sein. Mit herkömmlichen Sonotroden gemäß dem Stand der Technik war ein derartiger Grat nicht und/oder schwierig mit Ultraschallwellen erreichbar. Die den schwer zugänglichen Grat aufweisende Ausnehmung kann beispielsweise eine Vertiefung, einen Einschnitt, eine Öffnung, einen Hohlraum bzw. eine Kavität und/oder dergleichen in dem Werkstück umfassen. Sie kann durch verschiedene spanabhebende oder trennende Fertigungsprozesse wie Fräsen, Bohren und/oder Stanzen erzeugt worden sein.

Grundsätzlich kann die Sonotrode spezifisch für das Entgraten eines Werkstücks mit Ultraschallwellen ausgebildet und/oder vorgesehen sein. Die Sonotrode kann dazu ausgelegt sein, mit Ultraschallschwingungen angeregt zu werden und nach Maßgabe dieser zu schwingen. Mittels der Sonotrode können die Ultraschallwellen zum Entgraten in das flüssige Medium abgebbar und/oder in dieses auskoppelbar sein. Die Sonotrode kann mechanisch derart ausgelegt sein, dass durch die Vorrichtung, insbesondere den Ultraschallwandler, bereitgestellte und in die Sonotrode eingekoppelte Ultraschallwellen in ihrer Schwingungsamplitude über die Sonotrodengeometrie gezielt beeinflussbar sind. Die Amplitude der durch die Sonotrode abgegebenen Ultraschallwellen kann von der Amplitude der in die Sonotrode ein gekoppelten Ultraschallwellen abweichen. Sie kann beispielsweise größer sein als die Amplitude der durch den Ultraschallwandler bereitgestellten Ultraschallwellen. Mit anderen Worten kann durch geeignete Wahl der Sonotrodengeometrie die Amplitude der in die Sonotrode eingekoppelten Ultraschallwellen verändert, insbesondere vergrößert bzw. verstärkt, werden.

Unter dem Begriff Hauptkörperabschnitt wird ein Grundkörper der Sonotrode verstanden. Der Hauptkörperabschnitt kann zylindrisch und/oder kegelförmig ausgebildet sein. Allgemein kann sich der Hauptkörperabschnitt also entlang der Längsachse in Richtung des Bearbeitungsabschnitts verjüngen. Durch eine solche Verjüngung kann die Sonotrodengeometrie gezielt ausgelegt werden, um die Amplitude zu beeinflussen. Die Amplitude kann insbesondere hinsichtlich einer gewünschten Schwingungsamplitude des Bearbeitungsabschnitts eingestellt werden.

Dadurch kann gezielt die Kavitation innerhalb der Ausnehmung des Werkstücks eingestellt und eine kontrollierte Entgratwirkung erreicht werden.

Der Hauptkörperabschnitt kann sich von sich von dem Kopplungsabschnitt ausgehend distal erstrecken. Die Richtungsangabe "distal" bezieht sich auf einen Zustand, in dem die Sonotrode an die Vorrichtung angekoppelt ist. Der Hauptkörperabschnitt kann gemäß einer Ausführungsvariante einen Großteil des Volumens und/oder der räumlichen Ausdehnung der Sonotrode einnehmen. Mit einem Großteil sind beispielsweise zumindest 70%, insbesondere zumindest 80%, bevorzugt zumindest 90%, des Volumens und/oder der räumlichen Ausdehnung der Sonotrode gemeint. Der Hauptkörperabschnitt kann eine Haupterstreckungsrichtung entlang der Längsachse der Sonotrode aufweisen.

Unter "entlang der Längsachse schwingen" wird gemäß dieser Offenbarung verstanden, dass sich die in die Sonotrode eingekoppelten Ultraschallwellen entlang der Längsachse in distaler Richtung ausbreiten. Der Hauptkörperabschnitt kann dazu eingerichtet sein, zu oszillieren, d. h. "vor- und zurückzuschwingen". Zumindest abschnittsweise kann sich der Hauptkörperabschnitt damit entsprechend der Frequenz der Ultraschallschwingungen periodisch ausdehnen und komprimieren. Die Amplitude der Ultraschallschwingungen bewegt sich im Bereich von Mikrometern.

Der Kopplungsabschnitt kann einen proximalen Abschnitt der Sonotrode definieren und/oder sich proximal an den Hauptkörperabschnitt anschließen. Der Begriff "proximal" bezieht sich auf die Sonotrode in einem an die Vorrichtung angekoppelten Zustand und bedeutet räumlich näher an der Vorrichtung. Mittels des Kopplungsabschnitts können die Ultraschallschwingungen, die von dem Ultraschallwandler bereitgestellt werden, in den Hauptkörperabschnitt eingekoppelt werden. Der Kopplungsabschnitt kann gemeinsam mit dem Hauptkörperabschnitt zu Ultraschallschwingungen anregbar sein. Der Kopplungsabschnitt kann zum Ankoppeln an die Vorrichtung eine Ausnehmung oder dergleichen aufweisen, die komplementär zu einem Gegenstück der Vorrichtung, insbesondere deren Ultraschallwandlers, ausgeformt ist, um eine mechanische Ankopplung zu ermöglichen. Dadurch kann die Sonotrode sicher an der Vorrichtung gehalten werden und es können die Ultraschallwellen von dem Ultraschallwandler in die Sonotrode eingekoppelt werden. Der Kopplungsabschnitt kann beispielsweise mit der Vorrichtung, insbesondere dem Ultraschallwandler, nach einem Stecker-Buchse-Prinzip koppelbar sein und/oder auf einen Vorsprung des Ultraschallwandlers aufsteckbar sein. Der Kopplungsabschnitt kann speziell für das im Wesentlichen verlustfreie Übertragen von Ultraschallwellen ausgebildet sein.

Der Bearbeitungsabschnitt kann dazu eingerichtet sein, die Ultraschallwellen zum Entgraten des Werkstücks in das flüssige Medium auszukoppeln. Schwingt der im flüssigen Medium eingetauchte Bearbeitungsabschnitt, so regt er dieses mit Ultraschallwellen an. In der Folge kann in dem flüssigen Medium Kavitation erzeugt werden. Der Bearbeitungsabschnitt kann mit dem Hauptkörperabschnitt mechanisch gekoppelt sein, insbesondere derart, dass Schwingungen des Hauptkörperabschnitts auf den Bearbeitungsabschnitt im Wesentlichen verlustfrei übertragbar sind. Der Bearbeitungsabschnitt kann formschlüssig und/oder stoffschlüssig mit dem Hauptkörperabschnitt verbunden und/oder integral mit diesem ausgebildet sein.

Bei dem Bearbeitungsvorsprung kann es sich beispielsweise um eine sich von dem Hauptkörperabschnitt erstreckende Erhöhung, eine Nase, einen seitlichen Vorsprung, einen quer zum Hauptkörperabschnitt verlaufenden Balken, der sich quer zur Längsachse erstreckt, oder dergleichen handeln. Der Bearbeitungsvorsprung kann bei Betrachtung in Richtung der Längsachse beispielsweise seitlich über den Hauptkörperabschnitt quer zur Längsachse hinausragen, wobei quer nicht zwingend 90° bedeutet, sondern jegliche Erstreckung nicht parallel zur Längsachse umfasst. Beispielsweise kann der Querschnitt des Hauptkörperabschnitts kreisrund ausgebildet sein. Der Bearbeitungsvorsprung kann sich seitlich des Querschnitts erstrecken und/oder seitlich über den Querschnitt hinausragen. Im Querschnitt kann der Bearbeitungsvorsprung beispielsweise kreisförmig, halbkreisförmig, elliptisch, rechteckig oder mit einer anderen Geometrie ausgebildet sein.

Zwischen den einzelnen Abschnitten der Sonotrode können gerundete bzw. harmonische Übergänge vorgesehen sein. Alternativ ist es möglich, scharfe und gerundete Übergänge vorzusehen.

Unter "seitlich" kann grundsätzlich auch "radial" verstanden werden. Die Begriffe "radial" oder "seitlich" beziehen sich auf die Längsachse und geben eine Richtung zumindest vorrangig senkrecht zur Längsachse vor.

Der Bearbeitungsabschnitt und/oder der zumindest eine Bearbeitungsvorsprung kann eine Hauptachse definieren. Die Hauptachse kann sich entlang einer Haupterstreckungsrichtung des Bearbeitungsabschnitts und/oder des zumindest einen Bearbeitungsvorsprungs erstrecken. Die Hauptachse kann in jedem beliebigen Winkel quer, beispielsweise auch senkrecht, zu der Längsachse angeordnet sein. Der Bearbeitungsabschnitt und/oder der zumindest eine Bearbeitungsvorsprung können entlang der Hauptachse länglich ausgebildet sein. Das kann bedeuten, dass eine Längserstreckung des Bearbeitungsabschnitts und/oder des zumindest einen Bearbeitungsvorsprungs entlang der Hauptachse größer ist als eine Erstreckung des Bearbeitungsabschnitts und/oder des zumindest einen Bearbeitungsvorsprungs quer zur Hauptachse. Mit der Erstreckung quer zur Hauptachse kann eine Breite des Bearbeitungsabschnitts und/oder des zumindest einen Bearbeitungsvorsprungs gemeint sein. Beispielsweise kann die Längserstreckung zumindest ein Zweifaches, insbesondere zumindest ein Dreifaches, vorzugsweise zumindest ein Vierfaches, der Erstreckung quer zur Hauptachse bzw. der Breite betragen.

Um eine Weiterbildung der erfindungsgemäßen Sonotrode hinsichtlich ihrer inhärenten Schwingungsstabilität zu verbessern, kann vorgesehen sein, dass sich der Bearbeitungsabschnitt nach zwei Seiten von dem Hauptkörperabschnitt erstreckt. Dabei kann vorgesehen sein, dass der Hauptkörperabschnitt und der Bearbeitungsabschnitt gemeinsam zumindest im Wesentlichen spiegelsymmetrisch in Bezug auf die Längsachse ausgebildet sind. Gemäß einigen Ausführungsformen weist der Bearbeitungsabschnitt also zwei Bearbeitungsvorsprünge auf. Die beiden Bearbeitungsvorsprünge können sich entgegengesetzt zueinander bezüglich der zur Längsachse, insbesondere spiegelsymmetrisch bezüglich der Längsachse, erstrecken, d. h. ausgehend von zwei entgegengesetzten Seiten des Hauptkörperabschnitts bezogen auf den Umfang des Hauptkörperabschnitts. Die Sonotrode kann somit in einer Ausgestaltung "hammerförmig" ausgebildet sein. Im übertragenen Sinne kann der Hauptkörperabschnitt den Hammerstiel und der Bearbeitungsabschnitt den Hammerkopf ausbilden.

Der Bearbeitungsabschnitt, insbesondere der wenigstens eine Bearbeitungsvorsprung, kann dazu eingerichtet sein, zumindest teilweise seitlich in eine Ausnehmung oder Hinterschneidung oder in andere zerklüftete Abschnitte des zu bearbeitenden Werkstücks komplexer Geometrie zum Entgraten eingebracht zu werden. Dabei ist darauf zu achten, dass kein direkter Kontakt zwischen dem Werkstück und der Sonotrode vorliegt, d. h. die Sonotrode muss zum Entgraten mit Abstand zum Werkstück gehalten werden. Durch das Einbringen des Bearbeitungsabschnitts in das Werkstück komplexer Geometrie kann der Bearbeitungsabschnitt näher an einen schwer zugänglichen Bereich des Werkstücks positioniert werden, sodass ein verdeckt liegender zu entfernender Grat durch abgegebene Ultraschallwellen besser erreichbar ist, als dies bisher mit aus dem Stand der Technik bekannten Sonotroden möglich ist. Dadurch können Ultraschallwellen in das Flüssigkeitsbad nahe an dem Grat eingekoppelt werden und es kann in unmittelbarer Nähe zu dem verdeckt liegenden Grat Kavitation erzeugt werden.

Die Sonotrode kann zur Positionierung des Bearbeitungsabschnitts relativ zu dem Werkstück beispielsweise über die Vorrichtung quer zur Längsachse verfahrbar sein. Ferner kann vorgesehen sein, dass der Bearbeitungsabschnitt über die Vorrichtung quer zu einer durch die Ultraschallschwingungen definierten Schwingungsrichtung des Hauptkörperabschnitts in die Ausnehmung des Werkstücks einbringbar ist. Es kann vorgesehen sein, dass der Bearbeitungsabschnitt derart in die Ausnehmung einbringbar ist, dass der Bearbeitungsabschnitt mit seinem zum Werkstück nächstliegenden Punkt beim Entgraten einen Abstand zu dem Werkstück, insbesondere zu dem zu entfernenden Grat des Werkstücks, von beispielsweise zumindest 0,1 cm bis maximal 5 cm, insbesondere zumindest 0,2 cm bis maximal 3 cm, bevorzugt zumindest 0,3 cm bis maximal 1,5 cm aufweist.

Die Vorrichtung gemäß der vorliegenden Erfindung kann dazu eingerichtet sein, eine Sonotrode zum Entgraten mit Ultraschallwellen zu betreiben und zu positionieren. Die Vorrichtung kann eine entsprechende Steuereinheit, eine Benutzerschnittstelle und gegebenenfalls weitere Komponenten umfassen. Beispielsweise kann ein Benutzer mittels der Benutzerschnittstelle eine Werkstückgeometrie, insbesondere eine Position und/oder eine Größe der Ausnehmung in dem Werkstück des zu entgratenden Werkstücks festlegen, beispielsweise relativ zu einer vorbestimmten Startposition der Sonotrode oder in einem Koordinatensystem der Vorrichtung. Alternativ oder zusätzlich kann durch die Vorrichtung die Werkstückgeometrie ermittelbar sein, insbesondere eine Position und/oder eine Größe der Ausnehmung beispielsweise relativ zu einer vorbestimmten Startposition der Sonotrode und/oder in einem Koordinatensystem der Vorrichtung. Dies kann beispielsweise unter Zuhilfenahme einer Kamera und/oder eines Abstandssensors erfolgen, beispielsweise eines Ultraschallsensors. Wiederum alternativ oder zusätzlich kann die Sonotrode durch den Benutzer über die Benutzerschnittstelle steuerbar und/oder positionierbar sein. Beispielsweise kann die Benutzerschnittstelle einen Steuerknüppel oder eine andere Steuereinheit dergleichen umfassen, womit die Sonotrode in dem Flüssigkeitsbad durch den Benutzer positionierbar ist. Dadurch kann die Sonotrode benutzerfreundlich, insbesondere mit dem Bearbeitungsabschnitt oder dem zumindest einen Bearbeitungsvorsprung seitlich in die Ausnehmung des Werkstücks eingebracht werden.

Der Ultraschallwandler kann einem aus dem Stand der Technik bekanntem Ultraschallwandler entsprechen. Eine Funktionsweise des Ultraschallwandlers ist beispielsweise in dem Dokument DE 10 2015 106 343 A1 beschrieben. Der Ultraschallwandler kann insbesondere dazu eingerichtet sein, longitudinale Ultraschallwellen zu erzeugen und/oder bereitzustellen. Der Ultraschallwandler kann mittels der Steuereinheit steuerbar sein.

Das flüssige Medium kann in Form eines Flüssigkeitsbades in einem Flüssigkeitsbecken vorgesehen sein, beispielsweise ausgestaltet als nach oben offene Wanne. Über die Öffnung der Wanne kann das Werkstück in das Flüssigkeitsbad eingebracht werden, insbesondere derart, dass es zumindest in dem zu entgratenden Bereich durch das flüssige Medium bedeckt ist. Wichtig ist, dass auch sämtliche Öffnungen und Hinterschneidungen mit Flüssigkeit gefüllt bzw. bedeckt sind. Natürlich kann das Werkstück auch vollständig in das Flüssigkeitsbad eingetaucht sein. Das Werkstück kann auf einen Boden des Flüssigkeitsbads ablegbar sein oder an einer beliebigen Stelle im Flüssigkeitsbad in einer Fixiervorrichtung fixiert werden.

Das Flüssigkeitsbad kann in einer Seitenwand einen Durchbruch aufweisen, durch den die Sonotrode, der Ultraschallwandler und/oder die Ausrichtungseinheit in das Flüssigkeitsbecken hineinragen kann. Alternativ oder zusätzlich kann der Ultraschallwandler und/oder ein ultraschallwandlerseitiger Kopplungsabschnitt, an den der Kopplungsabschnitt der Sonotrode ankoppelbar ist, durch den Durchbruch in das Flüssigkeitsbad hineinragen. Der Durchbruch kann dafür fluiddicht gegenüber einer Umgebung abgedichtet sein, beispielsweise mittels einer Gummiummantelung. Die Sonotrode kann gelenkig an der Seitenwand gelagert und/oder abwinkelbar an der Seitenwand angeordnet sein.

Die Vorrichtung kann auch einen weiteren Ultraschallwandler und/oder zumindest eine weitere Sonotrode umfassen, die ebenfalls in dem Flüssigkeitsbad angeordnet werden können. Im Falle der Verwendung mehrerer Sonotroden können diese wahlweise alternativ zueinander oder zeitgleich verwendet werden. Beispielsweise kann die weitere Sonotrode eine herkömmliche Sonotrode zur Bereitstellung eines Ultraschallbearbeitungsstrahls entlang der Längsachse der Sonotrode sein, oder sie kann eine Sonotrode der vorstehend beschriebenen Art umfassen.

Das flüssige Medium kann ein Ultraschallübertragungsmedium, eine Suspension und/oder eine Flüssigkeit umfassen. Bei der Verwendung einer Suspension kann diese eine Flüssigkeit und darin schwebende Feststoffpartikel mit Abriebwirkung zum Entgraten umfassen. Das flüssige Medium kann speziell dazu ausgebildet sein, Kavitation zu verstärken.

Die Ausrichtungseinheit kann mittels der Steuereinheit steuerbar sein. Die Ausrichtungseinheit kann dazu eingerichtet sein, die Sonotrode in drei Raumrichtungen innerhalb des Flüssigkeitsbades zu positionieren. Dazu kann sie beispielsweise wenigstens einen Motor umfassen. Mittels der Ausrichtungseinheit kann eine Winkelposition der Sonotrode einstellbar sein. Ferner kann die Sonotrode mittels der Ausrichtungseinheit entlang der Längsachse verfahrbar sein. Die Sonotrode kann ferner mittels der Ausrichtungseinheit in oder um den Durchbruch in der Seitenwand des Flüssigkeitsbads herum verschwenkbar oder drehbar sein. Der Durchbruch kann einen Referenzpunkt definieren, zu dem die Sonotrode im Wesentlichen keine Querverschiebung erfährt, insbesondere bezüglich der Längsachse des Hauptkörperabschnitts.

Betrachtet man den Bearbeitungsabschnitt, insbesondere den wenigstens einen Bearbeitungsvorsprung, der sich quer zur Längsachse erstreckt, so kann dieser durch die Ultraschallschwingungen des Hauptkörperabschnitts zu Biegeschwingungen angeregt werden. So können longitudinale Ultraschallschwingungen des Hauptkörperabschnitts in Biegeschwingungen im Bearbeitungsabschnitt umgewandelt werden. Dabei ist vorteilhaft, dass ein erforderlicher Raum für den schwingenden Bearbeitungsabschnitt zur Abgabe von Ultraschallwellen vergleichsweise klein sein kann, insbesondere im Vergleich zu einer Sonotrode gemäß dem Stand der Technik, die entlang der Längsachse mit longitudinalen Ultraschallschwingungen schwingt.

Gemäß einer Weiterbildung der Erfindung kann der Hauptkörperabschnitt derart mit Ultraschallschwingungen angeregt werden, dass der Bearbeitungsabschnitt, insbesondere der wenigstens eine Bearbeitungsvorsprung, zu Biegeschwingungen mit einer Eigenfrequenz anregbar ist. Eine Ultraschallschwingung des Hauptkörperabschnitts mit vergleichsweise kleiner Amplitude kann so zu einer Biegeschwingung mit einer vergleichsweise großen Amplitude am Bearbeitungsabschnitt bzw. Bearbeitungsvorsprung führen. Ferner kann das Entgraten durch die Biegeschwingungen energieeffizient, reproduzierbar und zuverlässig durchführbar sein. Insbesondere kann der Bearbeitungsabschnitt bzw. der wenigstens eine Bearbeitungsvorsprung zu Biegeschwingungen in der ersten Eigenfrequenz anregbar sein. Dies gilt vor allem dann, wenn der Bearbeitungsvorsprung und/oder der Bearbeitungsabschnitt balkenförmig ausgebildet ist.

Außerdem kann der Bearbeitungsabschnitt gemäß einer Weiterbildung der Erfindung so ausgebildet sein, dass ein Knotenpunkt der Biegeschwingungen des Bearbeitungsabschnitts bzw. des wenigstens einen Bearbeitungsvorsprungs räumlich in dem Bearbeitungsabschnitt liegt. Können stabile und reproduzierbare Biegeschwingungen erreicht werden, wodurch das Entgraten wiederholt, zuverlässig und sicher durchgeführt werden kann. Der Knotenpunkt kann einen Punkt und/oder einen Bereich mit minimaler Auslenkung darstellen. Es ist denkbar, dass der Knotenpunkt derart gewählt wird, dass er gemeinsam mit dem Hauptkörperabschnitt oder einem distalen Abschnitt des Hauptkörperabschnitts entlang der Längsachse schwingt. Betrachtet man jedoch die Biegeschwingungen des Bearbeitungsabschnitts gedanklich isoliert, so stellt der Knotenpunkt einen Bereich dar, an dem eine Auslenkung minimal ist oder annähernd null ist.

Ein besonders effizientes Entgraten kann erreicht werden, wenn ein seitliches Ende des Bearbeitungsabschnitts bzw. des wenigstens einen Bearbeitungsvorsprungs eine maximale Amplitude der Biegeschwingung aufweist. Mit dem seitlichen Ende kann ein radial am weitesten von der Längsachse entfernt liegender Punkt des Bearbeitungsabschnitts bzw. des wenigstens einen Bearbeitungsvorsprungs gemeint sein. Ferner kann damit ein Punkt gemeint sein, der mit beliebiger Winkelorientierung quer zur Längsachse am weitesten von der Längsachse entfernt angeordnet ist. Die Sonotrode kann gemäß einer Ausführungsvariante der Erfindung derart ausgelegt sein, dass in einem Nahbereich um das seitliche Ende herum die Erzeugung von Kavitation bei einem Maximum liegt.

Wie vorstehend bereits ausgeführt, kann der Bearbeitungsabschnitt, insbesondere der wenigstens eine Bearbeitungsvorsprung, balkenförmig ausgebildet sein. Vorteilhafterweise kann der Bearbeitungsabschnitt zuverlässig in vergleichsweise schmale, tiefe und/oder längliche Ausnehmungen, Bohrlöcher oder dergleichen eingebracht werden.

Ferner kann sich der wenigstens eine Bearbeitungsvorsprung bezogen auf die Längsachse nach außen verjüngen. Eine derartige Form des Bearbeitungsvorsprungs kann schwingungsmechanisch im Hinblick auf die Vergrößerung der Schwingungsamplitude vorteilhaft sein. Ferner kann so die Masse des Bearbeitungsvorsprungs gezielt eingestellt werden. Reduzierte Massen tragen dazu bei, dass die Sonotrode schneller und genauer positioniert werden kann.

Ferner können der Bearbeitungsabschnitt und der Kopplungsabschnitt an entgegengesetzten Seiten entlang der Längsachse des Hauptkörperabschnitts angeordnet sein. So kann die Sonotrode an der Seitenwand des Flüssigkeitsbads gelagert sein, wobei der Bearbeitungsabschnitt innerhalb des Flüssigkeitsbads positionierbar ist und wobei der Kopplungsabschnitt aus diesem nach außen herausragt. Ferner kann durch geeignete Ausbildung des Hauptkörperabschnitts eine Amplitude der durch den Ultraschallwandler bereitgestellten Ultraschallwellen modulierbar sein.

Ferner kann gemäß einer weiteren Ausführungsvariante der Erfindung der Bearbeitungsabschnitt eine Länge entlang der Hauptachse aufweisen, die größer ist als zumindest ein Zweifaches, insbesondere zumindest ein Dreifaches, des Durchmessers des Hauptkörperabschnitts in einem Bereich, in dem der Bearbeitungsabschnitt an dem Hauptkörperabschnitt angeordnet ist. Es kann somit ein länglicher Bearbeitungsabschnitt bereitgestellt werden. Der Bearbeitungsabschnitt kann durch geeignete Wahl der Länge in tiefere Ausnehmungen einbringbar sein. Eine Breite des Bearbeitungsabschnitts kann zumindest im Wesentlichen seinem Durchmesser entsprechen, aber auch größer oder kleiner gewählt sein. Die Breite kann in einer Richtung quer zur Längsachse und quer zur Hauptachse definiert sein.

Zudem kann der Hauptkörperabschnitt derart über Ultraschallschwingungen anregbar sein, dass ein Knotenpunkt der Ultraschallschwingungen auf der Längsachse des Hauptkörperabschnitts liegt. Dadurch kann eine kontrollierte, sichere, stabile und reproduzierbare Ultraschallschwingung des Hauptkörperabschnitts erreicht werden. Der Knotenpunkt ist als Ort minimaler Auslenkung bei der Ultraschallschwingungen des Hauptkörperabschnitts definiert.

Hinsichtlich der Formgebung und/oder der Materialwahl der Sonotrode ist zu beachten, dass diese selbst durch Kavitation mit Kräften beaufschlagt wird, die einen Verschleiß an der Sonotrode selbst zur Folge haben können. Entsprechend kann die Sonotrode gemäß einer Ausführungsvariante der Erfindung mit einem verschleißfesten Material mit hinreichender Härte, insbesondere Oberflächenhärte, und/oder Ermüdungsfestigkeit ausgebildet sein. Beispielsweise kann die Sonotrode, insbesondere der Bearbeitungsabschnitt, der Hauptkörperabschnitt und/oder der Kopplungsabschnitt, aus Stahl, insbesondere Edelstahl und/oder gehärtetem Edelstahl, oder aus einer Titanlegierung oder aus einem anderen entsprechend harten Material gefertigt sein.

Eine Ausführungsvariante einer erfindungsgemäßen Sonotrode kann dadurch bereitgestellt werden, dass der Hauptkörperabschnitt, der Kopplungsabschnitt und/oder der Bearbeitungsabschnitt einteilig oder einstückig ausgebildet sind. Ungewollte Dämpfungseffekte oder parasitäre Effekte, die sich aus Materialübergängen ergeben und die die Ausbreitung von Ultraschallschwingungen einschränken können, können dadurch reduziert oder ganz unterbunden werden. Die Sonotrode kann zumindest im Wesentlichen aus einem Stück gefertigt, beispielsweise durch Drehen und/oder Fräsen aus einem Rohling gefertigt sein.

Zudem sieht die vorliegende Erfindung vor, ein Verfahren zum Betrieb einer erfindungsgemäßen Sonotrode oder einer erfindungsgemäßen Vorrichtung bereitzustellen.

Ferner sieht die vorliegende Erfindung vor, ein Verfahren zum Entgraten eines Werkstücks mit einer Sonotrode, insbesondere einer erfindungsgemäßen Sonotrode bereitzustellen, die einen Bearbeitungsabschnitt zum Abgeben von Ultraschallwellen zum Entgraten des Werkstücks umfasst, wobei der Bearbeitungsabschnitt mit wenigstens einem Bearbeitungsvorsprung ausgebildet ist, der sich von dem eine Längsachse definierenden Hauptkörperabschnitt der Sonotrode im Wesentlichen quer zur Längsachse erstreckt. Das Verfahren umfasst die Schritte:
- Einlegen des Werkstücks in ein flüssiges Medium,
- Ausrichtens der Sonotrode bezüglich des Werkstücks,
- seitliches Einbringen des Bearbeitungsabschnitts in eine Ausnehmung des zu bearbeitenden Werkstücks, und
- Anregen des Bearbeitungsabschnitts mittels einer Ultraschallschwingung zum Entgraten des Werkstücks.

Die Erfindung wird im Folgenden beispielhaft anhand der beiliegenden Figuren erläutert. Es zeigen:
- Fig. 1: eine schematische Darstellung einer achsenthaltenden Schnittansicht einer erfindungsgemäßen Sonotrode und eines Werkstücks;
- Fig. 2: eine Seitenansicht der erfindungsgemäßen Sonotrode;
- Fig. 3: eine perspektivische Ansicht der erfindungsgemäßen Sonotrode;
- Fig. 4: eine schematische Darstellung der erfindungsgemäßen Sonotrode in einem Zustand einer maximalen Auslenkung eines Bearbeitungsabschnitts;
- Fig. 5: eine weitere schematische Darstellung der Sonotrode in einem Zustand einer maximalen Auslenkung;
- Fig. 6: eine schematische Darstellung einer Vorrichtung; und
- Fig. 7: ein schematisches Ablaufdiagramm eines Verfahrens zum Entgraten mit Ultraschallwellen.

Fig. 1 zeigt eine schematische Darstellung einer achsenthaltenden Schnittansicht einer Sonotrode 10 entlang einer Längsachse 16 eines Hauptkörperabschnitts 14 der Sonotrode 10 und eines zu entgratenden Werkstücks 12. Die Sonotrode 10 definiert eine Längsachse 16 und ist an eine Vorrichtung ankoppelbar sowie mit der Vorrichtung betreibbar (nicht dargestellt, siehe Fig. 6). Mittels der der Sonotrode 10 kann das zu entgratende Werkstück 12 bearbeitet werden. Dabei befinden sich die Sonotrode 10 und das zu entgratende Werkstück 12 in einem Flüssigkeitsbad mit einem flüssigen Medium, das zum Einkoppeln von Ultraschallwellen geeignet ist und den Entgratungsvorgang unterstützt, zum Beispiel in einer Suspension. Die Sonotrode 10 ist dazu eingerichtet, über einen Ultraschallwandler mit Ultraschallschwingungen angeregt zu werden und zu schwingen. Im Flüssigkeitsbad gibt die Sonotrode 10 die Ultraschallwellen zum Entgraten des Werkstücks 12 ab. Durch die Ultraschallschwingungen der Sonotrode 10 entsteht in dem flüssigen Medium Kavitation. Durch die in einem Nahbereich des Werkstücks 12 erzeugte Kavitation können Grate von dem Werkstück 12 entfernt werden.

Das Werkstück 12 ist im Beispielsfall ein Werkstück 12 mit komplexer Geometrie. Dies bedeutet, dass es beispielsweise eine Ausnehmung 25 aufweist, innerhalb derer eine Hinterschneidung 29 und zumindest eine Bohrung 31 angeordnet sind. Innerhalb der Ausnehmung 25 können während einer spanabhebenden Herstellung des Werkstücks 12 schwer zugänglich liegende Grate 13 (schematisch dargestellt) entstehen, die entfernt werden sollen. Sonotroden zum Entgraten mit Ultraschallwellen nach dem Stand der Technik (nicht dargestellt) können aufgrund ihrer sperrigen Geometrie allerdings nicht in die Hinterschneidung 29 eingebracht werden, sodass sie zum Entfernen der Grate 13 nahe an der innenliegenden Öffnung der Bohrung 31 positioniert sind. Dementsprechend ist es nicht oder allenfalls nur schwer und mit unbefriedigenden Ergebnissen möglich, diese Bereiche mit Ultraschallwellen zum Entgraten zu beaufschlagen. Ein derartiges Werkstück 12 komplexer Geometrie kann also mittels herkömmlicher Sonotroden nicht wirksam entgratet werden.

Die Sonotrode 10 gemäß der vorliegenden Erfindung schafft hierfür Abhilfe. Sie umfasst den Hauptkörperabschnitt 14, der die Längsachse 16 definiert und dazu eingerichtet ist, entlang der Längsachse 16 mit longitudinalen Ultraschallschwingungen angeregt zu werden und zu schwingen. Zudem umfasst die Sonotrode 10 einen Kopplungsabschnitt 18, der an einen Ultraschallwandler (siehe Fig. 6) der Vorrichtung ankoppelbar ist, wobei der Ultraschallwandler zur Bereitstellung der Ultraschallschwingungen eingerichtet ist, und wobei über den Kopplungsabschnitt 18 eingekoppelte Ultraschallschwingungen an den Hauptkörperabschnitt 14 übertragbar sind. Außerdem umfasst die Sonotrode 10 einen Bearbeitungsabschnitt 22 zum Abgeben der Ultraschallwellen zum Entgraten des Werkstücks 12. Der Bearbeitungsabschnitt 22 ist mit dem Hauptkörperabschnitt 14 verbunden, damit die Ultraschallwellen in den Bearbeitungsabschnitt 22 übertragen werden. Ferner ist der Bearbeitungsabschnitt 22 mit im Beispielsfall zwei Bearbeitungsvorsprüngen 24 ausgebildet, die sich von dem Hauptkörperabschnitt 14 quer zur Längsachse 16 erstrecken. Der Bearbeitungsabschnitt 22 mit seinen beiden Bearbeitungsvorsprüngen 24 ist wie ein Querbalken ausgebildet und dazu eingerichtet, zum Entgraten in die Ausnehmung 25 des zu bearbeitenden Werkstücks 12 eingebracht zu werden. Im gezeigten Beispielsfall ist der untere Bearbeitungsvorsprung 24 in die Ausnehmung 25 eingebracht.

Es versteht sich, dass mittels der Sonotrode 10 auch Werkstücke mit anderen Formen (nicht dargestellt) entgratbar sind. Der gezeigte Beispielsfall des Werkstücks 12 dient nur zur Erläuterung.

An einem proximalen Ende 46 des Hauptkörperabschnitts 14 ist der Kopplungsabschnitt 18 der Sonotrode 10 angeordnet. An einem distalen Ende 48 des Hauptkörperabschnitts 14 ist der Bearbeitungsabschnitt 22 angeordnet. Der Bearbeitungsabschnitt 22 und der Kopplungsabschnitt 18 sind also an entgegengesetzten Seiten 30, 32 entlang der Längsachse 16 des Hauptkörperabschnitts 14 angeordnet sind. Der Hauptkörperabschnitt 14 ist kegelförmig ausgebildet und verjüngt sich materialsparend entlang der Längsachse 16 ausgehend vom Kopplungsabschnitt 18 in distaler Richtung zum Bearbeitungsabschnitt 22.

Über einen in Figur 1 nicht gezeigten Ultraschallwandler ist der Hauptkörperabschnitt 14 ausgehend vom Kopplungsabschnitt 18 mit longitudinalen Ultraschallschwingungen anregbar. Die Ultraschallwellen breiten sich entlang der Längsachse 16 innerhalb der Sonotrode 10 aus. Das bedeutet, die Sonotrode 10 und/oder der Hauptkörperabschnitt 14 oszilliert in Richtung eines Pfeils 50.

Der Kopplungsabschnitt 18 weist eine Ausnehmung 52 auf, die sich proximal öffnet und sich entlang der Längsachse 16 in die Sonotrode 10 hinein erstreckt. Mittels der Ausnehmung 52 ist die Sonotrode 10 auf einen Dorn (nicht dargestellt) aufsteckbar, der an dem Ultraschallwandler angeordnet ist. Der Kopplungsabschnitt 18 bildet in einem mit dem Ultraschallwandler gekoppelten Zustand dadurch eine formschlüssige Verbindung aus. Dazu tragen ferner im nachfolgenden noch beschriebene Abflachungen 66 bei.

Der Bearbeitungsabschnitt 22 ist dazu vorgesehen und dazu ausgebildet, seitlich in die Ausnehmung 25 des beispielhaft gezeigten Werkstücks 12 eingebracht zu werden. Innerhalb der Ausnehmung 25 ist der Bearbeitungsabschnitt 22 durch die Ultraschallschwingungen des Hauptkörperabschnitts 14 zu Biegeschwingungen anregbar, wodurch mittels des Bearbeitungsabschnitts 22 innerhalb der Ausnehmung 25 Ultraschallwellen in das flüssige Medium ausgekoppelt werden. Dadurch kann in dem flüssigen Medium Kavitation erzeugt werden. Die zu entgratenden Abschnitte werden entsprechend mit Ultraschallwellen und Gravitation beaufschlagt. Im Ergebnis können in der Ausnehmung 25 auch entlegene Stellen, beispielsweise im Bereich der Hinterschneidung 29, mit Ultraschallwellen und/oder Kavitation zum Entgraten beaufschlagt werden.

Der Hauptkörperabschnitt 14, der Kopplungsabschnitt 18 und der Bearbeitungsabschnitt 22 der Sonotrode 10 sind einstückig ausgebildet, d.h. die Abschnitte 14, 18, 22 sind gemeinsam aus einem Stück gefertigt, beispielsweise durch Fräsen und Drehen. Die Sonotrode 10 ist im Beispielsfall aus korrosionsbeständigem Edelstahl gefertigt.

Fig. 2 zeigt die Sonotrode 10 in einer schematischen Seitenansicht. Man erkennt, dass der Bearbeitungsabschnitt 22 eine Länge 34 quer zur Längsachse 16 aufweist, die größer ist als zumindest ein Dreifaches eines Durchmessers 36 des Hauptkörperabschnitts 14 in einem Bereich, in dem der Bearbeitungsabschnitt 22 an dem Hauptkörperabschnitt 14 angeordnet ist. Der Durchmesser 36 beträgt beispielsweise 2 cm und die Länge 34 beispielsweise 7 cm. Der Bearbeitungsabschnitt 22 weist zudem eine Höhe 56 auf. Die Höhe 56 beträgt beispielsweise etwa ein Fünftel der Länge 34, also ca. 1,5 cm. Eine distale Fläche 60 des Bearbeitungsabschnitts 22 ist zumindest im Wesentlichen flach ausgebildet. Kanten der distalen Fläche 60 weisen eine Fase 64 auf oder sind abgerundet. Eine Rückseite 58 der Bearbeitungsvorsprünge 24 verjüngt sich beidseits des Hauptkörperabschnitts 14 nach außen mit zunehmendem Abstand von der Längsachse 16. Ein Übergang vom Hauptkörperabschnitt 14 zum Bearbeitungsabschnitt 22 ist konkav mit einem abgerundeten Übergang 62 ausgebildet. Der Kopplungsabschnitt 18 weist in Umfangsrichtung vier jeweils um 90° zueinander versetzte Abflachungen 66 auf. Durch diese Maßnahme ergibt sich ein Umfangsprofil, sodass sich der Kopplungsabschnitt 18 drehfest in eine Aufnahme der Vorrichtung einsetzen lässt.

Fig. 3 zeigt eine perspektivische Ansicht der Sonotrode 10. Man erkennt, dass die Kanten der Längsseite des Bearbeitungsabschnitts 22 mit einer Rundung 64 versehen sind. Die Längsseite ist die Seite, die sich entlang der Hauptachse 27 erstreckt. Eine Breite 68 des Bearbeitungsabschnitts 22 und des Bearbeitungsvorsprungs 24 entspricht zumindest im Wesentlichen dem Durchmesser 36. Ferner erkennt man die vier Abflachungen 66 am Kopplungsabschnitt 18.

Fig. 4 und Fig. 5 zeigen jeweils eine schematische Darstellung der Sonotrode 10 in einem Zustand einer maximalen Auslenkung der freien Enden der Bearbeitungsvorsprünge 24 in der proximalen bzw. distalen Richtung bezüglich der Längsachse 16. Die Schwingungsbewegung dieser freien Enden der Bearbeitungsvorsprünge 24 ist durch Doppelpfeile gekennzeichnet. In dem in der Fig. 4 gezeigten Zustand ist die Auslenkung in distaler Richtung entlang der Längsachse 16 maximal. In dem in der Fig. 5 gezeigten Zustand ist die Auslenkung in proximaler Richtung entlang der Längsachse 16 maximal. Die Auslenkungen sind zu Darstellungszwecken deutlich überproportional dargestellt, in der Realität liegen sie im Bereich von 5 µm bis 50 µm. Durch die longitudinalen Ultraschallschwingungen des Hauptkörperabschnitts 14 entlang der Längsachse 16, wiedergegeben durch den Pfeil 50, ist der Bearbeitungsabschnitt 22 zu Biegeschwingungen an seinen freien Enden der Bearbeitungsvorsprünge 24 anregbar. Beide Bearbeitungsvorsprünge 24 schwingen demzufolge in Richtung des Pfeils 50 parallel zur Längsachse 16 entsprechend den fett eingezeichneten Doppelpfeilen D. Ein seitliches Ende 28 des Bearbeitungsabschnitts 22 bzw. des Bearbeitungsvorsprungs 24 weist dabei eine maximale Amplitude der Biegeschwingung auf.

Der Hauptkörperabschnitt 14 ist derart zu Ultraschallschwingungen anregbar, dass der Bearbeitungsabschnitt 22 mit seinen lateralen Bearbeitungsvorsprüngen 24 zu Biegeschwingungen in einer Eigenfrequenz anregbar ist. Der Bearbeitungsvorsprung 24 weist eine erste Eigenfrequenz auf, die auf eine Eigenfrequenz des Hauptkörperabschnitts 14 abgestimmt ist. Auch der Hauptkörperabschnitt 14 wird beim Entgraten mit Ultraschallwellen zu einer Schwingung in einer Eigenfrequenz angeregt. Es versteht sich, dass die Eigenfrequenz des Bearbeitungsabschnitts 22 und die des Hauptkörpers 14 von der gesamten Struktur der Sonotrode 10 abhängt. Ferner versteht es sich, dass die Eigenfrequenz des Hauptkörperabschnitts 14, des Bearbeitungsabschnitts 22 und des Bearbeitungsvorsprungs 24 im Ultraschallbereich liegt. Ein Knotenpunkt 26 der Biegeschwingungen des Bearbeitungsvorsprungs 24 liegt innerhalb des Bearbeitungsvorsprungs 24. Jeder der Bearbeitungsvorsprünge 24 weist also im Falle einer Anregung durch Ultraschallschwingungen über den Hauptkörper Abschnitt 14 einen Knotenpunkt 26 seiner inhärenten Biegeschwingung auf. Auch der Hauptkörperabschnitt 14 ist derart zu der Ultraschallschwingung anregbar, dass ein Knotenpunkt 38 der Ultraschallschwingung auf der Längsachse 16 des Hauptkörperabschnitts 14 liegt.

Fig. 6 zeigt eine schematische Darstellung einer Vorrichtung 100 zum Entgraten eines Werkstücks 12' mit Ultraschallwellen. Die Vorrichtung 100 umfasst die Sonotrode 10, den Ultraschallwandler 20, der zur Bereitstellung der Ultraschallschwingungen eingerichtet ist und an den die Sonotrode 10 angekoppelt ist. Ferner umfasst die Vorrichtung 10 eine Wanne 42 für ein Flüssigkeitsbad 42, das dazu eingerichtet ist, das flüssige Medium 40 aufzunehmen. In dem Flüssigkeitsbad 42 ist das Werkstück 12' angeordnet. Ferner erkennt man eine Ausrichtungseinheit 44, die dazu eingerichtet ist, die Sonotrode 10 innerhalb des Flüssigkeitsbads 42 zu positionieren, und die insbesondere dazu eingerichtet ist, den Bearbeitungsabschnitt 22 seitlich in eine Ausnehmung 25' des zu bearbeitenden Werkstücks 12' zum Entgraten einzubringen. Der Ultraschallwandler 20 ragt abschnittsweise in das Flüssigkeitsbad 42 hinein. In einer Seitenwand 70 der Wanne 42 ist ein Durchbruch 72 vorgesehen, durch den sich der Ultraschallwandler 20 in die Wanne 42 hinein erstreckt. Die Sonotrode 10 ist innerhalb der Wanne 42 auf den Ultraschallwandler 20 aufgesteckt und befindet sich im flüssigen Medium 40. Der Durchbruch 72 ist mittels einer Gummidichtung 73 zur Umgebung fluiddicht abgedichtet.

Das Werkstück 12' ist in dem Flüssigkeitsbad 42 angeordnet. Das Flüssigkeitsbad 42 ist mit dem flüssigen Medium 40 gefüllt. Das Medium 40 ist eine Suspension aus Wasser und Feststoffpartikeln, die das Auftreten von Kavitation fördern. Das flüssige Medium 40 bedeckt das Werkstück 12' und die Sonotrode 10. Die Sonotrode 10 ist analog zur Fig. 1 seitlich in eine Ausnehmung 25' des Werkstücks 12' eingebracht. Das Werkstück 12' weist eine Hinterschneidung 29' und Bohrungen 31' auf (zur Erhöhung der Übersichtlichkeit lediglich eine Bohrung mit Bezugszeichen versehen). Innerhalb der Ausnehmung 25' sind zu entfernende Grate, beispielsweise an einer der Bohrungen 31' und/oder innerhalb der Hinterschneidung 29'. Man erkennt, dass das Werkstück 12' an einer schwer zugänglichen Stelle aufgrund seiner vorangehenden Bearbeitung beispielsweise einen Grat 77 aufweist. Dieser soll entfernt werden. Mittels des Ultraschallwandlers 20 ist die Sonotrode 10 zu longitudinalen Ultraschallschwingungen anregbar.

Der Ultraschallwandler 20 ist an der Ausrichtungseinheit 44 angeordnet. Mittels der Ausrichtungseinheit 44 ist die Sonotrode 10 um den Durchbruch 72 herum verschwenkbar und entlang der Längsachse der Sonotrode 10 (siehe Fig. 1) linear verfahrbar. Die Ausrichtungseinheit 44 und der Ultraschallwandler 20 sind mit einer Steuereinheit 74 verbunden. Mittels der Steuereinheit 74 ist der Ultraschallwandler 20 aktivierbar und steuerbar. Ferner kann mittels der Steuereinheit 74 die Ausrichtungseinheit 44 angesteuert werden. Eine Entgratung mit Ultraschallwellen kann automatisch erfolgen. Alternativ oder zusätzlich kann die Entgratung durch einen Benutzer über eine Benutzerschnittstelle 76 gesteuert werden. Beispielsweise kann der Benutzer die Sonotrode 10 durch Steuerbefehle mittels der Benutzerschnittstelle 76 ausrichten und seitlich in die Ausnehmung 25' einbringen. In einem eingebrachten Zustand (wie dargestellt) kann die Entgratung durch ein Aktivieren des Ultraschallwandlers 20 startbar sein.

Ferner umfasst die Vorrichtung 100 im Beispielsfall eine weitere Sonotrode 78, die dazu eingerichtet ist, in Längsrichtung longitudinale Ultraschallwellen abzugeben. Außerdem umfasst die Vorrichtung 100 eine Positioniervorrichtung 80, mittels derer das Werkstück 12' in dem Flüssigkeitsbad positionierbar ist. Ferner kann das Werkstück 12' mittels der Positioniervorrichtung 80 relativ zur Sonotrode 10 mittels der Positioniervorrichtung 80 ausrichtbar sein, beispielsweise, derart, dass die Sonotrode 10 seitlich in die Ausnehmung 25' einführbar ist.

Fig. 7 zeigt ein schematisches Ablaufdiagramm eines Verfahrens zum Entgraten eines Werkstücks 12 mit einer erfindungsgemäßen Sonotrode 10. Wie vorstehend beschrieben umfasst die Sonotrode den Bearbeitungsabschnitt 22 zum Abgeben von Ultraschallwellen zum Entgraten des Werkstücks 12 und ist gemäß der vorstehend beschriebenen Ausführungsform ausgebildet. Das Verfahren umfasst die folgenden Schritte:
- Schritt 1 - Bezugszeichen 90: Einlegen des Werkstücks 12 in ein flüssiges Medium 40;
- Schritt 2 - Bezugszeichen 92: Ausrichten 92 der Sonotrode 10 bezüglich des Werkstücks 12;
- Schritt 3 - Bezugszeichen 94: seitliches Einbringen des Bearbeitungsabschnitts 22 in eine Ausnehmung 25 des zu bearbeitenden Werkstücks 12; und
- Schritt 4 - Bezugszeichen 96: Anregen 96 des Bearbeitungsabschnitts 22 mittels einer Ultraschallschwingung zum Entgraten des Werkstücks 12.

## Patentansprüche

1. Sonotrode (10) für eine Vorrichtung (100) zum Entgraten eines Werkstücks (12) mit Ultraschallwellen, wobei die Sonotrode (10) umfasst:
einen Hauptkörperabschnitt (14), der eine Längsachse (16) definiert und dazu eingerichtet ist, entlang der Längsachse (16) mit, insbesondere longitudinalen, Ultraschallschwingungen zu schwingen;
einen Kopplungsabschnitt (18), der an einen Ultraschallwandler (20) der Vorrichtung (100) ankoppelbar ist, wobei der Ultraschallwandler (20) zur Bereitstellung der Ultraschallschwingungen eingerichtet ist, wobei über den Kopplungsabschnitt (18) eingekoppelte Ultraschallschwingungen an den Hauptkörperabschnitt (14) übertragbar sind; und
einen Bearbeitungsabschnitt (22) zum Abgeben der Ultraschallwellen zum Entgraten des Werkstücks (12), wobei der Bearbeitungsabschnitt (22) mit dem Hauptkörperabschnitt (14) verbunden ist, wobei der Bearbeitungsabschnitt (22) mit wenigstens einem Bearbeitungsvorsprung (24) ausgebildet ist, der sich von dem Hauptkörperabschnitt (14) im Wesentlichen quer zur Längsachse (16) erstreckt, und wobei der Bearbeitungsabschnitt (22), insbesondere der wenigstens eine Bearbeitungsvorsprung (24), dazu eingerichtet ist, seitlich in eine Ausnehmung (25) des zu bearbeitenden Werkstücks (12) zum Entgraten eingebracht zu werden.

2. Sonotrode (10) nach Anspruch 1,
wobei der Bearbeitungsabschnitt (22), insbesondere der wenigstens eine Bearbeitungsvorsprung (24), durch die Ultraschallschwingungen des Hauptkörperabschnitts (14) zu Biegeschwingungen anregbar ist.

3. Sonotrode (10) nach Anspruch 1 oder 2,
wobei der Hauptkörperabschnitt (14) derart anregbar ist, dass der Bearbeitungsabschnitt (22), insbesondere der wenigstens eine Bearbeitungsvorsprung (24), zu Biegeschwingungen mit einer Eigenfrequenz, insbesondere des Bearbeitungsabschnitts (22) und/oder des wenigstens einen Bearbeitungsvorsprungs (24), anregbar ist.

4. Sonotrode (10) nach einem der vorhergehenden Ansprüche,
wobei ein Knotenpunkt (26) der Biegeschwingungen des Bearbeitungsabschnitts (22), insbesondere des wenigstens einen Bearbeitungsvorsprungs (24), in dem Bearbeitungsabschnitt (22) liegt.

5. Sonotrode (10) zumindest nach Anspruch 2 oder 3,
wobei ein seitliches Ende (28) des Bearbeitungsabschnitts (22), insbesondere des wenigstens einen Bearbeitungsvorsprungs (24), eine maximale Amplitude der Biegeschwingung aufweist.

6. Sonotrode (10) nach einem der vorhergehenden Ansprüche,
wobei der Bearbeitungsabschnitt (22), insbesondere der wenigstens eine Bearbeitungsvorsprung (24), balkenförmig ausgebildet ist.

7. Sonotrode (10) nach einem der vorhergehenden Ansprüche,
wobei sich der wenigstens eine Bearbeitungsvorsprung (24) bezogen auf die Längsachse (16) nach außen verjüngt.

8. Sonotrode (10) nach einem der vorhergehenden Ansprüche,
wobei sich der Bearbeitungsabschnitt (22) zweiseitig von dem Hauptkörperabschnitt (14) erstreckt und/oder wobei der Hauptkörperabschnitt (14) und der Bearbeitungsabschnitt (22) gemeinsam zumindest im Wesentlichen spiegelsymmetrisch in Bezug auf die Längsachse (16) ausgebildet sind.

9. Sonotrode (10) nach einem der vorhergehenden Ansprüche,
wobei der Bearbeitungsabschnitt (22) und der Kopplungsabschnitt (18) an entgegengesetzten Seiten (30, 32) entlang der Längsachse (16) des Hauptkörperabschnitts (14) angeordnet sind.

10. Sonotrode (10) nach einem der vorhergehenden Ansprüche,
wobei der Bearbeitungsabschnitt (22) eine Länge (34) aufweist, die größer ist als zumindest ein Zweifaches, insbesondere zumindest ein Dreifaches, des Durchmessers (36) des Hauptkörperabschnitts (14) in einem Bereich, in dem der Bearbeitungsabschnitt (22) an dem Hauptkörperabschnitt (14) angeordnet ist.

11. Sonotrode (10) nach einem der vorhergehenden Ansprüche,
wobei der Hauptkörperabschnitt (14) derart zu der Ultraschallschwingung anregbar ist, dass ein Knotenpunkt (38) der Ultraschallschwingung auf der Längsachse (16) des Hauptkörperabschnitts (14) liegt.

12. Sonotrode (10) nach einem der vorhergehenden Ansprüche,
wobei sich der Hauptkörperabschnitt (14) entlang der Längsachse (16) in Richtung des Bearbeitungsabschnitts (22) verjüngt.

13. Sonotrode (10) nach einem der vorhergehenden Ansprüche,
wobei der Hauptkörperabschnitt (14) und/oder der Bearbeitungsabschnitt (22) dazu eingerichtet ist, zumindest teilweise zum Entgraten in ein flüssiges Medium (40) eingetaucht zu werden.

14. Sonotrode (10) nach einem der vorhergehenden Ansprüche,
wobei der Hauptkörperabschnitt (14), der Kopplungsabschnitt (18) und/oder der Bearbeitungsabschnitt (22) gemeinsam einteilig und/oder einstückig ausgebildet sind.

15. Vorrichtung (100) zum Entgraten eines Werkstücks (12) mit Ultraschallwellen, umfassend:
eine Sonotrode (10) nach einem der vorhergehenden Ansprüche;
einen Ultraschallwandler (20), der zur Bereitstellung der Ultraschallschwingungen eingerichtet ist und an den die Sonotrode (10) ankoppelbar ist;
ein Flüssigkeitsbad (42), das dazu eingerichtet ist, ein flüssiges Medium (40) aufzunehmen, und innerhalb dessen das Werkstück (12) anordenbar ist; und
eine Ausrichtungseinheit (44), die dazu eingerichtet ist, die Sonotrode (10) innerhalb des Flüssigkeitsbads (42) zu positionieren, und ferner dazu eingerichtet ist, den Bearbeitungsabschnitt (22) seitlich in eine Ausnehmung (25) des zu bearbeitenden Werkstücks (12) zum Entgraten einzubringen.

16. Verfahren zum Betrieb einer Sonotrode (10) nach einem der Ansprüche 1 bis 14 und/oder einer Vorrichtung (100) nach Anspruch 15.

17. Verfahren zum Entgraten eines Werkstücks (12) mit einer Sonotrode (10), insbesondere nach einem der Ansprüche 1 bis 14, die einen Bearbeitungsabschnitt (22) zum Abgeben von Ultraschallwellen zum Entgraten des Werkstücks (12) umfasst, wobei der Bearbeitungsabschnitt (22) mit wenigstens einem Bearbeitungsvorsprung (24) ausgebildet ist, der sich von dem Hauptkörperabschnitt (14) der Sonotrode (10), der eine Längsachse (16) definiert, im Wesentlichen quer zur Längsachse (16) erstreckt, umfassend die Schritte:
- Einlegen des Werkstücks (12) in ein flüssiges Medium (40);
- Ausrichten der Sonotrode (10) bezüglich des Werkstücks (12);
- seitliches Einbringen des Bearbeitungsabschnitts (22) in eine Ausnehmung (25) des zu bearbeitenden Werkstücks (12); und
- Anregen des Bearbeitungsabschnitts (22) mittels einer Ultraschallschwingung zum Entgraten des Werkstücks (12).
